# EUROPÄISCHE PATENTSCHRIFT

(11) **EP 1 955 956 B1**
(45) Veröffentlichungstag und Bekanntmachung des Hinweises auf die Patenterteilung: **07.04.2010**
(21) Anmeldenummer: 07076095.4
(22) Anmeldetag: 19.12.2007
(51) Int. Cl.: B65D 5/44

(54) **Befestigungseinrichtung eines Verpackungsbehälters zum Befestigen eines strebenartigen Wandverstärkungselements, Verpackungszuschnitt der Befestigungseinrichtung sowie Verpackungsbehälter mit Befestigungseinrichtung und Verstärkungselement**
Attaching device for a packaging container for attaching rod-shaped wall reinforcement elements, blank of the attaching device and packaging container with attaching device and reinforcing element
Dispositif de fixation pour récipient d'emballage destiné à la fixation d'une barre de renfort mural, flan du dispositif de renforcement et conteneur d'emballage doté d'un dispositif de fixation et d'un élément de renforcement

(30) Priorität: 07.02.2007 DE 202007002002 U
(43) Veröffentlichungstag der Anmeldung: 13.08.2008
(73) Patentinhaber: Smurfit Kappa GmbH, 22047 Hamburg (DE)
(72) Erfinder: Sasserath, Michael, DE- 41065 Mönchengladbach (DE)
(74) Vertreter: Wenzel & Kalkoff

(56) Entgegenhaltungen:
- DE-A1- 3 838 781
- DE-U1- 9 408 797

## Beschreibung

Die Erfindung betrifft eine Befestigungseinrichtung an einer aus faltbarem Material bestehenden Wand eines Verpackungsbehälters zum Befestigen eines strebenartigen Elements zum Verstärken der Wand, umfassend wenigstens ein Halteelement zum Halten des Verstärkungselements sowie eine zugeordnete Einsetzausnehmung in der Wand zum Einsetzen des Halteelements. Die Erfindung bezieht sich auch auf einen Verpackungszuschnitt einer Befestigungseinrichtung, wobei der Zuschnitt aus faltbarem Material wie Wellpappe, Pappe od. dgl. Material besteht und wenigstens ein Zuschnittfeld zur Bildung einer Verpackungswand aufweist, an der wenigstens die eine Einsetzausnehmung für das Halteelement zum Befestigen des Verstärkungselements zum Verstärken der Wand ausgebildet ist. Zudem ist die Erfindung auf einen Verpackungsbehälter, der wenigstens eine Befestigungseinrichtung mit Verstärkungselement aufweist, gerichtet. Bei den strebenartigen Elementen handelt es sich zum Beispiel um Latten, Bretter, Pfosten, Streben od. dgl. Elemente, die zur Verstärkung an der Verpackungswand anliegen und insbesondere über die Wandhöhe und/oder die Wandbreite durchgehende vertikale Stützen bzw. horizontale Streben bilden, um Verpackungen mit Wänden aus Wellpappe od. dgl. zum Stapeln und/oder zum Versteifen der Stellflächen zu verstärken. Das Verstärkungselement erstreckt sich zumeist vollständig über eine Wanddimension. Es kann mit mehreren in Reihe angeordneten Befestigungseinrichtungen befestigt sein.

Aus DE-A1-3838781und DE-U-94 08 797 sind gattungsgemäße Befestigungen gemäß dem Oberbegriff des Anspruchs 1 mit Halteelementen bekannt, die zum Befestigen an einer Einsetzausnehmung mit den Ausnehmungsrand hintergreifenden Rastelementen ausgestattet sind. Aus DE-U1-29913025 geht eine Befestigungseinrichtung mit Halteelementen hervor, die zum Befestigen in zugehörige Ausnehmungen eingedreht sind. Für den Fall, dass die Halteelemente nicht eingesetzt werden, bleiben die bekannten Einsetzausnehmungen an der Verpackungswand vollständig offen.

Das Befestigungsmittel in Form von Rastelementen oder einem eindrehbaren Haltesockel muss sehr genau auf den Öffnungsquerschnitt der Einsetzausnehmung angepasst werden, wobei auch die Wandstärke bzw. die Öffnungstiefe besonders zu berücksichtigen sind. Aus DE 1911966 ist es bekannt, in Ecken eines Verpackungsbehälters nach innen vorstehende, aus einem Wandzuschnitt gebildete Streifen vorzusehen, durch die in den Innenecken hölzerne Latten hindurchgesteckt werden.

Ziele der Erfindung bestehen darin, die Befestigung des Halteelements unter Vermeidung einer besonderen Befestigungsverbindung des Halteelements an dem Ausnehmungsrand zu vereinfachen und die Einsetzausnehmung bei nicht eingesetztem Halteelement wenigstens teilweise geschlossen zu halten. Die Handhabung der Befestigungseinrichtung soll besonders einfach sein, wobei zudem eine schnelle und sichere Befestigung gewährleistet sein soll. Es soll möglich sein, das Halteelement für die Befestigung des Verstärkungselements sowohl an der Außenwand als auch an der Innenwand von außen an der Verpackung anzubringen.

In Verbindung mit den Merkmalen der eingangsgenannten Befestigungseinrichtung werden die Ziele dadurch erreicht, dass die Befestigungseinrichtung aus wenigstens einer aus einem Abschnitt der zu verstärkenden Wand herausschwenkbaren, dadurch die wenigstens eine Einsetzausnehmung bildenden Befestigungsklappe und aus dem wenigstens einen Halteelement gebildet ist, das an die zugeordnete Befestigungsklappe angesetzt ist, wobei die Befestigungsklappe in herausgeschwenkter Position zum Ansetzen des Halteelements und in eingeklappter geschlossener Position zum Befestigen des Halteelements eingerichtet ist. Ein erfindungsgemäßer Verpackungszuschnitt aus faltbarem Material wie Wellpappe, Pappe od. dgl. Material weist wenigstens eine Befestigungsklappe auf, die in das faltbare Material eingearbeitet, mittels wenigstens einer Faltlinie angelenkt und um eine dadurch gebildete Anlenklinie zur Bildung der Einsetzausnehmung für das Halteelement aus der Zuschnittebene herausschwenkbar ist, wobei die Befestigungsklappe in herausgeschwenkter, die Einsetzausnehmung für das Halteelement freigebender Position mit einem Abschnitt zum Aufstecken des Halteelements sowie in eingeklappter Position zum Befestigen des auf die Befestigungsklappe aufgesteckten Halteelements eingerichtet ist, um an wenigstens einer Seite der Verpackungswand ein Haltemittel zur Verbindung mit dem Verstärkungselement zu bilden. Ein erfindungsgemäßer Verpackungsbehälter weist wenigstens eine mit wenigstens einem Verstärkungselement verstärkte Wand auf, an der wenigstens eine erfindungsgemäße, insbesondere durch einen erfindungsgemäßen Zuschnitt gebildete Befestigungseinrichtung angeordnet ist.

Mit der Erfindung erreicht man eine Reihe von Vorteilen. Gemäß der erfindungsgemäßen Klappenbefestigung wird erreicht, dass das Halteelement ohne besondere Rastverbindung und/oder Schraubverbindung einfach und bequem in die zugehörige Einsetzausnehmung einsetzbar ist. Die Befestigungsklappe muss zu diesem Zweck nur geringfügig aus der Verpackungswand herausgestellt werden. Unabhängig davon, ob das Halteelement zur Verbindung mit einem Verstärkungselement an der Außenseite oder Innenseite der Verpackungswand vorgesehen wird, lässt es sich in beiden Fällen durch Ansetzen an die Befestigungsklappe von der Außenseite her anbringen. Damit sind mühsame und zeitraubende Maßnahmen vermieden, die herkömmlich durch Innenanbringung der Halteelemente in Behältern mit insbesondere kleinem Querschnitt und/oder großer Höhe entstehen. Auch lassen sich Halteelemente gemäß der erfindungsgemäßen Befestigung sowohl für eine Außenbefestigung als auch für eine Innenbefestigung von Verstärkungselementen gegebenenfalls auch noch anbringen, wenn der Behälter bereits befüllt worden ist. Die Halteelemente können als Aufsteckteile besonders einfach und kostengünstig aus ganz unterschiedlichem Material hergestellt werden. Zweckmäßig wird man Kunststoff-Spritzteile vorsehen. Halteelemente können zum Beispiel aber auch aus Wellpappe durch Bildung eines Ringteils gefertigt sein. Für den Fall, dass die erfindungsgemäß mit den Befestigungsklappen zur Wandverstärkung vorbereitete Verpackung nicht zu verstärken ist, bleiben die Klappen in der Wandfläche liegen, so dass keine das Aussehen und die Verpackungsfunktion beeinträchtigenden Wandlöcher entstehen bzw. vorhanden sind. Zusammenfassend zeichnet sich die erfindungsgemäße Befestigung dadurch aus, dass sie besonders montagefreundlich, einfach sowie universell in der Anbringung ist, wobei die Verpackungswand an der Befestigungsstelle nicht besonders beeinträchtigt wird.

Besonders vorteilhaft ist die Befestigungsklappe in an einer Klappen-Anlenkachse gegenüberliegende Klappenteile unterteilt, wobei auf wenigstens einem ersten Klappenteil ein zugeordnetes Halteelement zu sitzen kommt und der wenigstens zweite Klappenteil zum Aufschwenken der Befestigungsklappe nutzbar ist. Auch wird die Befestigungsklappe vorteilhaft so gestaltet, dass sie aus einem aufgesetzten Halteteil hervorragt, um eine freie Handhabe zum Schließen der Befestigungsklappe zu bilden. Eine besonders vorteilhafte Gestaltung der Befestigungsklappe besteht darin, dass in eingeklappter Position die Befestigungsklappe und das wenigstens eine daran angesetzte Halteelement die zugehörige Einsetzausnehmung vollständig schließen. Zweckmäßig ist eine auf die Befestigungsklappe aufgesteckte Wandung des Halteelements flach und dünnwandig, so dass die Ausnehmung durch die eingeklappte Befestigungsklappe praktisch vollständig geschlossen ist.

Zum Aufstecken eines Halteelements auf eine insbesondere nach unten oder seitlich ausgestellte Klappe kann zwischen der Befestigungsklappe und dem wenigstens einen aufgesteckten Halteelement eine Klemmpassung ausgebildet sein.

Eine besonders einfache und bevorzugte Ausgestaltung der Erfindung besteht darin, dass das Halteelement durch einen teilweise in einen Wandabschnitt eintauchenden Haltering mit zweckmäßig rechteckigem Ringquerschnitt gebildet ist. Die Ringwandung bildet ein Haltemittel für wenigstens ein Verstärkungselement, und sie ist vorzugsweise dünnwandig und flach. An wenigstens einer Seite des zu verstärkenden Wandabschnitts entsteht eine durch die Befestigungsklappe und das Haltemittel gebildete Halteöse zur formschlüssigen Steckaufnahme des Verstärkungselements. Dabei kommt das Verstärkungselement wandseitig nur an der Wandfläche und nicht an dem Halteelement zur Anlage.

In einer Ausgestaltung ist der Haltering als offener Ring ausgebildet, der eine Durchgangsaussparung aufweist und vorzugsweise quer zur Durchgangsaussparung federelastisch ist. Das Halteelement kann an wenigstens einer zum Einsetzen in die Einsetzausnehmung vorgesehenen Seite mit wenigstens einem die Anstecktiefe des Halteelements bestimmenden Vorsprung ausgebildet sein, wobei zweckmäßig wenigstens ein zwei Vorsprünge bestimmender zurückspringender Rand ausgebildet ist. Man erhält dadurch einen bestimmten Tiefenanschlag an dem Ausnehmungsrand des in diese eingesetzten Halteelements. Vorteilhaft wird dadurch bei einem Haltering je nach Dimensionierung desselben eine bestimmte Stecköffnung für das Verstärkungselement zwischen Ring und Verpackungswand an deren Außenseite, Innenseite oder an beiden Wandseiten vorgesehen.

Besondere Vorteile und Gestaltungsmerkmale erhält man erfindungsgemäß dadurch, dass die Befestigungseinrichtung an der Wand eines Behälters aus Wellpappe, Pappe od. dgl. Material vorgesehen wird. Die Befestigungsklappe kann so durch einfache Anstanzung gebildet werden. Klappenteile oder Ränder, die als besteckbarer Klappenteil und/oder Handhabe vorgesehen werden, lassen sich gleichfalls einfach anstanzen. Zweckmäßig wird die Befestigungsklappe mit einer oder mehreren auftrennbaren Schwächungslinien angestanzt. So lange Schwächungslinien nicht aufgebrochen werden, bleibt die Verpackungswand stabil und sicher geschlossen, so dass sich der Behälter dann von einem lochfreien, verstärkungsfreien Behälter nicht unterscheidet.

Zweckmäßig kann wenigstens ein Einfassungsrand der Einsetzausnehmung durch einen beim Einsetzen des Halteelements ausweichenden Materialabschnitt gebildet werden, der weiter zweckmäßig durch wenigstens einen angelenkten Klappstreifen gebildet ist. Mittels einer derartigen Ausbildung lässt sich das Halteelement mit vorzugsweise flacher dünnwandiger Ringwand unter dichter Anlage an den Rand der Ausnehmung in diese durch Schließen der Klappe einsetzen, wobei die Befestigungsklappe zweckmäßig die Einsetzausnehmung unter Anlage an dem in die Ausnehmung eingreifenden Rand des Halteelements schließt. Die besteckbare Befestigungsklappe ist dann in ihrer Dimension quer zur Steckrichtung an ein Steck-Innenmaß des Halteelements zum passgenauen Sitz des Halteelements auf der Befestigungsklappe angepasst.

Eine Ausgestaltung des erfindungsgemäßen Verpackungsbehälters besteht zweckmäßig darin, dass die Befestigungsklappe der Befestigungseinrichtung zum Ansetzen des Halteelements, das mit einem Haltemittel für wenigstens ein Verstärkungselement wahlweise an der Außenseite oder der Innenseite des Verpackungsbehälters angeordnet ist, zur Außenseite des Behälters herausschwenkbar ist.

Zum Anordnen von doppelten Pfosten wird die Befestigungseinrichtung derart gestaltet, dass sie ein Verstärkungselement jeweils an der Außenseite und an der Innenseite des Verpackungsbehälters hält.

Unteransprüche sind auf die genannten und noch andere zweckmäßige und vorteilhafte Ausgestaltungen der Erfindung gerichtet. Besonders zweckmäßige und vorteilhafte Ausführungs-Möglichkeiten der Erfindung werden anhand der folgenden Beschreibung der in der schematischen Zeichnung dargestellten Ausführungsbeispiele näher beschrieben.

Es zeigen
- Fig. 1: eine erfindungsgemäße Befestigungseinrichtung an einer Kartonwand im Ausführungsbeispiel,
- Fig. 2: einen erfindungsgemäßen Wand-Verpackungszuschnitt,
- Fig. 3: ein Ring-Halteelement einer erfindungsgemäßen Befestigungseinrichtung,
- Fig. 4: im Ausschnitt einen erfindungsgemäßen Wand-Verpackungszuschnitt,
- Fig. 5: einen erfindungsgemäßen Verpackungsbehälter mit erfindungsgemäßen Befestigungseinrichtungen im Ausführungsbeispiel und
- Fig. 6A u. 6B: in Teil-Draufsicht Anordnungen der erfindungsgemäßen Befestigungseinrichtung mit Innenpfosten und Doppelpfosten.

Wie aus Fig. 1 ersichtlich, ist eine erfindungsgemäße Befestigungseinrichtung 2 an einer Wand 30 eines Verpackungsbehälters ausgebildet. Ein solcher Verpackungsbehälter 3 geht aus Fig. 5 hervor.

Gemäß Fig. 2 wird eine Verpackungswand 30 durch einen Verpackungszuschnitt 1 mit einer besonders gestalteten Befestigungsklappe 11 gebildet. Üblicherweise wird ein Verpackungszuschnitt mehrere Zuschnittfelder aufweisen, um über Faltlinien angelenkte, gegebenenfalls aus Klappen zusammengefügte Wände 30 eines Verpackungsbehälters 3 zu bilden, wie er in Fig. 5 dargestellt ist. Das Zuschnittmaterial besteht im Ausführungsbeispiel gemäß Fig. 2 aus doppellagiger gedeckter Schwerwellpappe, um bereits für sich recht feste Wände des Verpackungsbehälters zu bilden. Zweckmäßig wird die Wand 30 aus sogenannten B/C-Wellen gebildet, wobei die Wellung B an der Innenseite kleiner als die Wellung C an der Außenseite des Behälters ist. Die Behälter werden zumeist als Versand- und Lagercontainer eingesetzt. Sie werden aus dem genannten zweckmäßig einteiligen flachliegenden Zuschnitt aufgerichtet.

Jede erfindungsgemäße Befestigungseinrichtung 2 gemäß Ausführungsbeispielen entsteht durch die Befestigungsklappe 11 in Verbindung mit einem Halteelement 21.

Die Befestigungsklappe 11 ist in die Wand 30 vorteilhaft mit Schnittunterbrechungen aufweisenden, durchtrennbaren Schwächungslinien gestanzt. Eine Schwenkanlenkung ist mittels Faltlinie 101 um eine Anlenklinie 10 bzw. Anlenkachse 100 vorgesehen. Die Befestigungsklappe 11 ist in einen Klappenteil 111 sowie einen Klappenteil 112 unterteilt. Die beiden Klappenteile liegen an der Anlenklinie 10 einander gegenüber. Der Klappenteil 111, der mit seiner ausklappbaren Seite an vertikaler Behälterwand 30 nach oben gerichtet ist, ist ausgebildet, um das Halteelement 21 zu halten und zu befestigen. Der untere schmale Klappenteil 112 bildet eine Handhabe, auf die Druck ausgeübt wird, um die Befestigungsklappe 11 in ihrer geschlossenen Position aus der Ebene des Zuschnitts 1 zum Beispiel mit einem Schwenkwinkel von weniger als 45° herauszuschwenken.

In der in Fig. 2 dargestellten Öffnungsposition wird das Halteelement 21, das zum Beispiel durch einen in Fig. 3 näher dargestellten rechteckigen Haltering 210 gebildet ist, auf den Klappenteil 112 aufgesteckt, um die Befestigungseinrichtung 2 auszubilden. Die Befestigungsklappe 11 ist mit ihrem kopfartigen Klappenteil 111 und ihrem fußartigen Klappenteil 112 T-förmig.

Durch die mit den Klappenteilen 111, 112 ausgestanzte Befestigungsklappe 11 entstehen in herausgeschwenkter Position Ausnehmungen 121, 122.

Die Ausnehmung 121 bildet eine Einsetzausnehmung für den Haltering 210. Die Längsdimension des rechteckigen Halterings 110 entspricht der mit der Anlenklinie 10 parallelen Längsdimension des Klappenteils 111. Dabei erfolgt die Dimensionierung gemäß Ausführungsbeispielen derart, dass der Haltering 210 im Klemmsitz auf dem Klappenteil 111 zu sitzen kommt, wobei der Klappenteil 111 mit seiner der Verpackungsinnenseite bzw. bei herausgestellter Klappe 11 der Einsetzausnehmung 121 zugewandter Seite an dem einen Längs-Ringabschnitt 201 des Halterings 210 flächig anliegt. Durch Schließen der Befestigungsklappe wird der Haltering 210 mit seinem Längsabschnitt 201, der entsprechend der Einsetzausnehmung 121 dimensioniert ist, passgenau in die Einsetzausnehmung 121 eingesetzt bzw. durch diese hindurchgesetzt. Die Befestigungsklappe 11 schließt dann wieder vollständig die Ausnehmung 12, und zwar zusammen mit Flachquerschnitten der beiden kurzen Ringabschnitte 202. Wie man aus Fig. 3 erkennt, sind die Ringabschnitte 201, 202 sämtlich flach und dünnwandig ausgebildet. Ein solcher Ring lässt sich zum Beispiel in Form eines Kunststoff-Spritzgussteils einfach herstellen.

Im Ausführungsbeispiel gemäß Fig. 3 weist der Haltering 210 an seinem an dem Klappenteil 111 zur Anlage kommenden Abschnitt 201 eine schlitzförmige durch die Ringwand durchgehende Aussparung 213 auf, so dass der Haltering 210 an der Seite 201 offen ist. In Verbindung mit einem Rückstellkraft erzeugenden Wandmaterial des Halterings 210, kann der offene Haltering 210 geringfügig aufgespreizt werden, um in seinen Klemmsitz auf der Befestigungsklappe 11 gebracht zu werden. Der aufspreizbare Haltering 210 kann auch vorgesehen werden, um ein und denselben Haltering 210 auf in entsprechender Dimension variierende Befestigungsklappen klemmend aufzusetzen. Auch kann die Wandung des Halterings 210 insbesondere an den Querseiten 202 mit nicht dargestellten konkaven Einwölbungen versehen werden, um zwischen Verstärkungselement 31 und Haltering 210 einen besonderen Klemmsitz herzustellen. Als Haltering kann aber auch ein einfacher geschlossener Ring vorgesehen werden. Gegebenenfalls werden sich über die Ringhöhe erstreckende Kanten mit Anfasung versehen, um das Einstecken zu begünstigen.

Nach dem Ausführungsbeispiel gemäß Fig. 2 wird das Einsetzen des Halterings 210 in die Einsetzausnehmung 121 beim Schließen der Befestigungsklappe 11 dadurch unterstützt, dass die zur Anlenklinie 10 senkrecht gerichteten Ränder 14 der Ausnehmung 121 als Klappstreifen 140, die durch Freistanzung und Faltlinien hergestellt werden, ausgebildet sind. Es entstehen Materialabschnitte, die beim Einsetzen des Halterings 210 gegen federelastische Rückstellkraft des Zuschnitts 1 ausweichen. Diese Wirkung wird dadurch unterstützt, dass die Klappstreifen 140 parallel mit der Wellenerstreckung des Wellpappematerials angelenkt sind. Das Rückstellen der Befestigungsklappe 11 wird durch die zur Wellenerstreckung senkrechte Anlenklinie 10 begünstigt. Gemäß Fig. 2 weist die Befestigungsklappe 11 an ihrer den Haltering 210 aufnehmenden freien Steckseite einen hervorstehenden Rand 13 auf, der seitlich etwas zurückspringt und eine von dem Haltering 210 freibleibende Handhabe 131 bildet, die dazu dient, die Befestigungsklappe 11 aus ihrer aufgeschwenkten Position auch bei aufgesetztem Haltering 210 bequem in die Schließposition zu bringen.

Wie insbesondere aus Fig. 1 und 5 ersichtlicht, wird bei geschlossener Befestigungsklappe 11 an der Außenseite der Verpackungswand 30 eine Steckaufnahme in Form einer Halteöse 20 gebildet. Diese Halteöse 20 wird durch nicht in die Behälterwand 30 eintauchende, ein Haltemittel bildende Abschnitte der querseitigen Ringwände 202, den Längsabschnitt 203 und eine Seite des Klappenteils 111 gebildet. Die andere Seite des Halteelements 21 liegt an der Wand 30 bzw. der Befestigungsklappe 11 auf der Wandseite, die von dem Verstärkungselement 31 frei ist, an (Fig. 6B). Der Steckquerschnitt der Halteöse 20 wird dem flachen Querschnitt des Verstärkungselements 31, das durch eine Latte oder ein Brett insbesondere aus Holz gebildet ist, angepasst. Man erreicht auf diese Weise, dass das die Halteöse 20 durchsetzende Verstärkungselement 31 in sattem Sitz formschlüssig in der Halteöse 20 zu sitzen kommt. Dabei liegt das Verstärkungselement 31 mit seiner einen Flachseite an der Befestigungsklappe 11 und an der Verpackungswand 30 an.

Die in Fig. 4 im Wandausschnitt näher dargestellte erfindungsgemäße Befestigungsklappe 11 der Befestigungseinrichtung 2 gemäß Fig. 1 unterscheidet sich von der in Fig. 2 dargestellten Befestigungsklappe 11. Gemäß Fig. 4 grenzt an den Kopfteil 111 der Klappe 11 eine zu dem Kopfteil 111 freigeschnittene Handhabungs-Klappe 15 an. Linien, die freigeschnitten sind, sind zweckmäßig Schwächungslinien mit Schnittunterbrechung, die aufgetrennt werden. Die Klappe 15 lässt sich aus dem Zuschnitt 30 herausstellen, um die Befestigungsklappe 11 an dem Rand 13 zum Herausschwenken zu hinterfassen und dadurch herauszuziehen. Dies geschieht zweckmäßig zusammen mit Druck auf den Handhabungsklappenteil 112. Es ist gefunden worden, dass auch bei dickeren Wandstärken, z. B. bei zweilagiger Wand mit B/C-Riffelung, die allein durch den Freischnitt, nämlich Linien 120 der Befestigungsklappe 11 entstehenden seitlichen Schlitze ausreichen, um flache Querabschnitte 202 des Rings 210 aufzunehmen. Die Klappstreifen 140 entfallen dann.

Wie aus Fig. 5 ersichtlich, wird das Verstärkungselement 31 zweckmäßig mit zwei Befestigungseinrichtungen 2 befestigt, die dann die gesamte Befestigungseinrichtung 200 bilden. Die Erfindung ist auf die Anordnung von zwei oder mehr Befestigungseinrichtungen 2 an einem Verstärkungselement nicht beschränkt. Eine Verriegelung entsteht bereits durch nur eine erfindungsgemäße Befestigungseinrichtung 2, wenn das Verstärkungselement 31 das Halteelement 21 durchragt. Im übrigen kann man vorsehen, dass das Verstärkungselement 31 an einer Seite nicht durch die erfindungsgemäße Befestigungseinrichtung 2, sondern in anderer Weise an dem Verpackungsbehälter und/oder einem anderen Element, z. B. an einem Rahmen oder einer Palette befestigt wird.

Gemäß Fig. 5 werden die Längswände 30 des quaderförmigen Verpackungsbehälters 3 mittels der erfindungsgemäßen Befestigung an ihren Außenseiten verstärkt, um in Vertikalrichtung erhöhte Last aufnehmen zu können. Zudem ist die Deckenwand mit zwei Verstärkungselementen 31 ausgesteift. Diese verriegeln zugleich Deckelklappen. Zur Veranschaulichung ist in Fig. 5 das eine Verstärkungselement 31 an der Deckenwand nicht angebracht. Zwei vertikale Verstärkungselemente 31 und ein horizontales Verstärkungselement 31 bilden einen U-Rahmen. Zum Beispiel kann auch ein umlaufend geschlossener Rahmen gebildet werden. Verstärkungselemente 31, die außen an einer Unterseite des Behälters angebracht und ausreichend dimensioniert werden, können zwischen sich einen Eingriffsraum für Hubgerät bilden. Dadurch kann der Transport ohne Palette erfolgen.

Der in Fig. 3 dargestellte Haltering 210 weist an seinen schmalen Querseiten 202 Randvorsprünge 211 auf, die durch einen zurückspringenden Rand 212 entstehen. Die Vorsprünge 211 bilden einen das Einstecken oder Einführen des Halteelements 21 in die Einsetzausnehmung 121 begrenzenden Schulterrand. Ein solcher Tiefenanschlag muss nicht vorgesehen werden. Gegebenenfalls kann dadurch aber die Position des Halterings 210 beim Einstecken des Verstärkungselements stabilisiert, also ein ungewünschtes Ausweichen des Halterings 210 nach innen vermieden werden. An sich wird die Position des Halterings 210 bereits durch den Anschlag seines Längsabschnitts 201 bzw. 203 an der Klappe 11 bestimmt.

Es wird hervorgehoben, dass die erfindungsgemäße Befestigung nicht darauf beschränkt ist, dass der Haltering 210 im Klemmsitz auf die Befestigungsklappe 11 aufgesteckt ist. Es kann durchaus Spiel belassen werden. Zum Beispiel kann die Längsdimension des Halterings 210 vergrößert werden, und die Klappstreifen 140 könne durch Ausstanzungen ersetzt werden, die die Einsetzausnehmung entsprechend vergrößern. Dadurch kann man insbesondere erreichen, dass unterschiedliche Halteringe zum Befestigen von Verstärkungselementen eingesetzt werden, deren Dimensionen an der flachen Seite variieren. Weiterhin soll darauf hingewiesen werden, dass ein erfindungsgemäßes Halteelement 21 nicht notwendig einen Haltering 210 mit Ringabschnitt als Haltemittel zum Ausbilden einer Halteöse 20 aufweisen muss, wenngleich diese Ausbildung besonders vorteilhaft ist. Erfindungsgemäß kommt es darauf an, dass das Halteelement zum Beispiel auch mit stegartigen Anformungen oder mit anderen Verbindungselementen ein Verstärkungselement oder auch mehrere Verstärkungselemente hält bzw. befestigt, wobei es an die zugeordnete Befestigungsklappe in deren ausgeschwenkter Position ansetzbar ist, um zusammen mit der Befestigungsklappe in Schließ-/Befestigungsstellung geschwenkt zu werden, wodurch das Verstärkungselement gegen die Verpackungswand gesetzt wird.

Der erfindungsgemäßen Ausbildung mit dem Haltering 210 als Haltemittel kommt besondere Bedeutung zu. Der Haltering 210 wird an der Außenseite der Verpackungswand 30 auf die nach dort herausschwenkbare und herausgeklappte Befestigungsklappe 11 aufgesetzt. Er kann dann, wie zuvor beschrieben, mit seinem Längsabschnitt 201 zur Anlage an die Befestigungsklappe 11 gebracht werden, um die Befestigungsöse 20 zu bilden. Gleichermaßen kann der Ring 210 von außen durch die Einsetzausnehmung 121 hindurchgesetzt werden, indem er mit seinem anderen Längsabschnitt 203 außen an der Befestigungsklappe 11 bzw. an dem Klappenteil 111 zur Anlagen kommt. Wie aus Fig. 6A ersichtlich, entsteht dadurch im Inneren des Verpackungsbehälters 3 eine Befestigungsöse durch die das Haltemittel bildenden Ringabschnitte 201, 202 und die nach innen gewandte Seite der Befestigungsklappe 11. Bei einer solchen Ausbildung entfallen die Tiefenanschläge des Rings 210. Ein einfacher Haltering hat den Vorteil, dass er in mehrfacher Orientierung aufsetzbar und einsetzbar ist.

Erfindungsgemäß ist es auch möglich, die Querseiten 202 des Rings so groß zu dimensionieren bzw. Ringdurchmesser mit dem Querschnitt von Verstärkungselementen derart abzustimmen und anzupassen, dass die Befestigungseinrichtung 2 mittels des auf die Befestigungsklappe 11 aufgesetzten Halterings 210 sowohl an der Verpackungsaußenseite, als auch an der Verpackungsinnenseite jeweils ein Verstärkungselement 31 hält, wodurch dann ein doppelter Pfosten zur Wandversteifung und -verstärkung ausgebildet ist. Dies ist aus Fig. 6B ersichtlich.

Selbstverständlich ist es auch möglich, den Befestigungsring mit anderen Querschnitten als mit dem Rechteckquerschnitt gemäß Ausführungsbeispielen vorzusehen, um insbesondere eine Anpassung an einen besonderen Querschnitt eines Verstärkungselements zu erhalten.

## Patentansprüche

1. Befestigungseinrichtung (2, 200) an einer aus faltbarem Material bestehenden Wand (30) eines Verpackungsbehälters (3) zum Befestigen eines strebenartigen Elements (31) zum Verstärken der Wand (30), umfassend wenigstens ein Halteelement (21) zum Halten des Verstärkungselements (31), sowie eine zugeordnete Einsetzausnehmung (121) in der Wand (30) zum Einsetzen des Halteelements (21), **dadurch gekennzeichnet, dass** die Befestigungseinrichtung (2) aus wenigstens einer aus einem Abschnitt der zu verstärkenden Wand (30) herausschwenkbaren, dadurch die wenigstens eine Einsetzausnehmung (121) bildenden Befestigungsklappe (11) und aus dem wenigstens einen Halteelement (21) gebildet ist, das an die zugeordnete Befestigungsklappe (11) angesetzt ist, wobei die Befestigungsklappe (11) in herausgeschwenkter Position zum Ansetzen des Halteelements (21) und in geschlossener Position zum Befestigen des angesetzten Halteelements (21) eingerichtet ist.

2. Befestigungseinrichtung nach Anspruch 1, **dadurch gekennzeichnet, dass** die Befestigungsklappe (11) durch eine in Bezug auf eine Klappen-Anlenkachse (100) in wenigstens zwei Klappenteile (111, 112) unterteilte Klappe gebildet ist, wobei an wenigstens einen ersten Klappenteil (111) das Halteelement (21) angesetzt ist und wenigstens ein dem ersten Klappenteil (111) an der Anlenkachse (100) gegenüberliegender zweiter Klappenteil (112) ein Handhabungselement zum Aufschwenken der Befestigungsklappe (21) bildet.

3. Befestigungseinrichtung nach Anspruch 1 oder 2, **dadurch gekennzeichnet, dass** die Befestigungsklappe (11) zum Herausklappen mit wenigstens einem Handhabungsabschnitt (131) ausgebildet ist, der von dem wenigstens einen angesetzten Halteelement (21) frei bleibt.

4. Befestigungseinrichtung nach einem der Ansprüche 1 bis 3, **dadurch gekennzeichnet, dass** in geschlossener Position die Befestigungsklappe (11) und das wenigstens eine angesetzte Halteelement (21) die zugehörige Einsetzausnehmung (121) vollständig schließen.

5. Befestigungseinrichtung nach einem der Ansprüche 1 bis 4, **dadurch gekennzeichnet, dass** zwischen der Befestigungsklappe (11) und dem wenigstens einen daran angesetzten Halteelement (21) eine Klemmpassung ausgebildet ist.

6. Befestigungseinrichtung nach einem der Ansprüche 1 bis 5, **dadurch gekennzeichnet, dass** das Halteelement (21) durch einen teilweise in den Wandabschnitt eintauchenden Haltering (210) mit zweckmäßig rechteckigem Ringquerschnitt gebildet ist.

7. Befestigungseinrichtung nach Anspruch 6, **dadurch gekennzeichnet, dass** der Haltering (210) und die Einsetzausnehmung (121) so dimensioniert sind, dass an wenigstens einer Seite der zu verstärkenden Wand (30) eine durch die Befestigungsklappe (11) und den Haltering (210) entstehende Halteöse (20) zur formschlüssigen Steckaufnahme des Verstärkungselements (31) gebildet ist.

8. Befestigungseinrichtung nach Anspruch 6 oder 7, **dadurch gekennzeichnet, dass** der Haltering (210) ein offener Ring ist, der eine Durchgangsaussparung (213) aufweist, und vorzugsweise quer zur Durchgangsaussparung (213) federelastisch ausgebildet ist.

9. Befestigungseinrichtung nach einem der Ansprüche 1 bis 8, **dadurch gekennzeichnet, dass** das Halteelement (21) an wenigstens einer zum Einsetzen in die Einsetzausnehmung (121) vorgesehenen Seite mit wenigstens einem die Einstecktiefe des Halteelements (21) bestimmenden Vorsprung (211) ausgebildet ist, wobei zweckmäßig wenigstens ein zwei Vorsprünge (211) bestimmender zurückspringender Rand (212) ausgebildet ist.

10. Befestigungseinrichtung nach einem der Ansprüche 1 bis 9, **dadurch gekennzeichnet, dass** die wenigstens eine Befestigungseinrichtung (2) eine an verstärkter Wand (30) zur Außenseite des Behälters (3) zum Ansetzen des Halteelements (21) herausschwenkbare Befestigungsklappe (11) aufweist und das Halteelement (21) derart angeordnet und ausgebildet ist, dass wenigstens ein Haltemittel (202, 201; 201, 203) des Halteelements (21) bei geschlossener Befestigungsklappe (11) mit wenigstens einem Verstärkungselement (31) an der Außenseite und/oder der Innenseite der Befestigungsklappe (11) zu liegen kommt.

11. Verpackungszuschnitt (1) einer Befestigungseinrichtung (2) nach einem der Ansprüche 1 bis 10, wobei der Zuschnitt (1) aus faltbarem Material wie Wellpappe, Pappe od. dgl. Material besteht und wenigstens ein Zuschnittfeld zur Bildung einer Wand (30) eines Verpackungsbehälters (3) aufweist, an der wenigstens die eine Einsetzausnehmung (121) für das Halteelement (21) zum Befestigen des Verstärkungselements (31) zum Verstärken der Wand (30) ausgebildet ist, d a - **durch gekennzeichnet,** dass in das faltbare Material wenigstens eine Befestigungsklappe (11) eingearbeitet ist, die mittels wenigstens einer Faltlinie (101) angelenkt und um eine dadurch gebildete Anlenklinie (10) zur Bildung der Einsetzausnehmung (121) für das Halteelement (21) aus der Zuschnittebene herausschwenkbar ist, wobei die Befestigungsklappe (11) in herausgeschwenkter, die Einsetzausnehmung (121) für das Halteelement (21) freigebender Position mit einem Abschnitt (111) zum Aufstecken des Halteelements (21) sowie in geschlossener Position zum Befestigen des auf die Befestigungsklappe (11) aufgesteckten Halteelements (21) eingerichtet ist.

12. Verpackungszuschnitt nach Anspruch 11, **dadurch gekennzeichnet, dass** die Befestigungsklappe (11) an ihrer das Halteelement (21) aufnehmenden freien Steckseite mit hervorstehendem Rand (13) ausgebildet ist, der zweckmäßig seitlich zurückspringt und eine von dem Halteelement (21) freibleibende Handhabe (131) zum Einklappen der Befestigungsklappe (11) in die Haltering-Befestigungsposition bildet.

13. Verpackungszuschnitt nach Anspruch 11 oder 12, **dadurch gekennzeichnet, dass** die Befestigungsklappe (11) quer zur Anlenklinie (10) an dieser dem Abschnitt (111) zum Aufstecken des Halteelements (21) gegenüberliegend mit einem freigeschnittenen Abschnitt (112) ausgebildet ist, der ein Handhabungselement zum Herausschwenken der Befestigungsklappe (11) bildet.

14. Verpackungszuschnitt nach einem der Ansprüche 11 bis 13, **dadurch gekennzeichnet, dass** an wenigstens einen Rand (13) der Befestigungsklappe (11) eine Handhabe vorzugsweise in Form eines gegenüber der Befestigungsklappe (11) freigeschnittenen Klappenelements (15) angrenzt, wobei die Handhabe einen Durchgriff bildet, um die Befestigungsklappe (11) zum Herausschwenken zu hinterfassen.

15. Verpackungszuschnitt nach einem der Ansprüche 11 bis 14, **dadurch gekennzeichnet, dass** die Einsetzausnehmung (121) mit zur Klappen-Anlenklinie (10) quer gerichteten Rändern ausgebildet ist, die in der Befestigungsposition der Befestigungsklappe (11) bei aufgesetztem Halteelement (21) an Rändern (14) des Halteelements (21) zur Anlage kommen und dadurch eine Einfassung für das Halteelement (21) bilden.

16. Verpackungszuschnitt nach Anspruch 15, **dadurch gekennzeichnet, dass** wenigstens ein Einfassungsrand (14) der Einsetzausnehmung (121) durch einen beim Einsetzen des Halteelements (21) ausweichenden Materialabschnitt gebildet ist, der zweckmäßig durch wenigstens einen schmalen angelenkten Klappstreifen (140) gebildet ist.

17. Verpackungszuschnitt nach einem der Ansprüche 11 bis 16, **dadurch gekennzeichnet, dass** die Einsetzausnehmung (121) vollständig durch die mit dem Halteelement (21) besteckbare Befestigungsklappe (11) geschlossen ist, wobei die Befestigungsklappe (11) freischneidende Linienstanzungen (120) zum Durchgriff für flache Ringabschnitte (202) des Halteelements (21) ausgebildet sind.

18. Verpackungszuschnitt nach einem der Ansprüche 11 bis 17, **dadurch gekennzeichnet, dass** die besteckbare Befestigungsklappe (11) in ihrer Dimension quer zur Steckrichtung an ein Steck-Innenmaß des Halteelements (21) zum passgenauen Sitz des Halteelements (21) auf der Befestigungsklappe (11) angepasst ist.

19. Verpackungszuschnitt nach Anspruch 18, **dadurch gekennzeichnet, dass** die Befestigungsklappe (11) so dimensioniert und materialelastisch ausgebildet ist, dass das Halteelement (21) im Klemmsitz auf der Befestigungsklappe (11) zu sitzen kommt.

20. Verpackungsbehälter (3) mit wenigstens einer verstärkten Wand (30), an der wenigstens eine Befestigungseinrichtung (2) angeordnet ist, die ein Halteelement (21) und eine zugeordnete Einsetzausnehmung (121) in der Wand (30) aufweist, wobei ein strebenartiges, sich vorzugsweise vollständig über eine Wanddimension erstreckendes Element (31) zum Verstärken der Wand (30) von dem Halteelement (21) gehalten ist, wobei das Verstärkungselement (31) insbesondere mit mehreren in Reihe angeordneten Befestigungseinrichtungen (2) befestigt ist, **dadurch gekennzeichnet, dass** die Befestigungseinrichtung (2) mit Befestigungsklappe (11) nach einem der Ansprüche 1 bis 10 ausgebildet ist.

21. Verpackungsbehälter nach Anspruch 20, **dadurch gekennzeichnet, dass** die Befestigungsklappe (11) zum Ansetzen des Halteelements (21), das mit einem Haltemittel (201-203) für wenigstens ein Verstärkungselement (31) wahlweise an der Außenseite oder der Innenseite des Verpackungsbehälters (3) angeordnet ist, zur Außenseite des Behälters (3) herausschwenkbar ist.

22. Verpackungsbehälter nach Anspruch 20 oder 21, **dadurch gekennzeichnet, dass** der Verpackungsbehälter (3) wenigstens eine Verstärkungswand (30) mit wenigstens einer Befestigungseinrichtung (2) aufweist, die ein Verstärkungselement (31) jeweils an der Außenseite und an der Innenseite des Verpackungsbehälters (3) zum Ausbilden eines doppelten Pfostens hält.

## Claims

1. Attachment device (2, 200) on a wall (30) of a packaging container (3) consisting of foldable material, for attachment of a brace-like element (31) to reinforce the wall (30), comprising at least one retaining element (21) to retain the reinforcing element (31), and an assigned insertion recess (121) in the wall (30) for insertion of the retaining element (21), **characterised in that** the attachment device (2) is formed from at least one attachment flap (11) which can be pivoted out from a section of the wall (30) to be reinforced, thus forming the at least one insertion recess (121) and from the at least one retaining element (21), which is joined to the assigned attachment flap (11), wherein the attachment flap (11) in pivoted-out position is equipped to adjoin the retaining element (21) and in closed position to attach the adjoined retaining element (21).

2. Attachment device according to claim 1, **characterised in that** the attachment flap (11) is formed by a flap divided into at least two flap parts (111, 112) with respect to a flap hinge axis (100), wherein the retaining element (21) is joined to at least one first flap part (111) and at least one second flap part (112) opposite the first flap part (111) at the hinge axis (100) forms a handling element for raising the attachment flap (21).

3. Attachment device according to claim 1 or 2, **characterised in that** the attachment flap (11) for folding out is designed with at least one handling section (131) which remains free of the at least one adjoined retaining element (21).

4. Attachment device according to one of claims 1 to 3, **characterised in that** in closed position, the attachment flap (11) and the at least one adjoined retaining element (21) completely close the associated insertion recess (121).

5. Attachment device according to one of claims 1 to 4, **characterised in that** a clamping fit is formed between the attachment flap (11) and the at least one retaining element (21) adjoined thereto.

6. Attachment device according to one of claims 1 to 5, **characterised in that** the retaining element (21) is formed by a retaining ring (210) with advantageously rectangular ring cross-section which partly enters the wall section.

7. Attachment device according to claim 6, **characterised in that** the retaining ring (210) and the insertion recess (121) have dimensions so that on at least one side of the wall (30) to be reinforced, a retaining lug (20) being produced by the attachment flap (11) and the retaining ring (210) is formed for positive plug-in mounting of the reinforcing element (31).

8. Attachment device according to claim 6 or 7, **characterised in that** the retaining ring (210) is an open ring which has a passage recess (213), and is designed to be resilient preferably transversely to the passage recess (213).

9. Attachment device according to one of claims 1 to 8, **characterised in that** the retaining element (21) is formed on at least one side intended for insertion into the insertion recess (121) and with at least one projection (211) determining the insertion depth of the retaining element (21), wherein advantageously at least one set-back edge (212) defining two projections (211) is formed.

10. Attachment device according to one of claims 1 to 9, **characterised in that** the at least one attachment device (2) has an attachment flap (11), which can be pivoted out, on reinforced wall (30) towards the outer side of the container (3) for adjoining the retaining element (21) and the retaining element (21) is arranged and designed such that at least one retaining means (202, 201; 201, 203) of the retaining element (21) comes to rest when the attachment flap (11) is closed with at least one reinforcing element (31) on the outer side and/or the inner side of the attachment flap (11).

11. Packaging blank (1) of an attachment device (2) according to one of claims 1 to 10, wherein the blank (1) consists of foldable material, such as corrugated board, cardboard or similar material and has at least one blank field to form a wall (30) of a packaging container (3), on which at least the one insertion recess (121) for the retaining element (21) for attachment of the reinforcing element (31) to reinforce the wall (30) is formed, **characterised in that** at least one attachment flap (11), which is hinged by means of at least one folding line (101) and can be pivoted out from the blank plane about a hinge line (10) thus designed to form the insertion recess (121) for the retaining element (21), is incorporated into the foldable material, wherein the attachment flap (11) in pivoted-out position which releases the insertion recess (121) for the retaining element (21) is equipped with a section (111) for mounting the retaining element (21) and in closed position for attachment of the retaining element (21) mounted on the attachment flap (11).

12. Packaging blank according to claim 11, **characterised in that** the attachment flap (11) is designed with projecting edge (13) on its free plug-in side receiving the retaining element (21), which edge (13) advantageously is set back laterally and forms a handle (131) remaining free of the retaining element (21) for folding of the attachment flap (11) into the retaining ring attachment position.

13. Packaging blank according to claim 11 or 12, **characterised in that** the attachment flap (11) is designed transversely to the hinge line (10) on the latter opposite the section (111) for mounting the retaining element (21) with a cut-away section (112) which forms a handling element for pivoting out of the attachment flap (11).

14. Packaging blank according to one of claims 11 to 13, **characterised in that** a handle preferably in the form of a flap element (15) cut away with respect to the attachment flap (11) adjoins at least one edge (13) of the attachment flap (11), wherein the handle forms a throughgrip to seize from behind the attachment flap (11) for pivoting out.

15. Packaging blank according to one of claims 11 to 14, **characterised in that** the insertion recess (121) is designed with edges directed transversely to the flap hinge line (10), which edges come to rest in the attachment position of the attachment flap (11), when the retaining element (21) is mounted, on edges (14) of the retaining element (21) and thus form an enclosure for the retaining element (21).

16. Packaging blank according to claim 15, **characterised in that** at least one enclosure edge (14) of the insertion recess (121) is formed by a material section yielding when inserting the retaining element (21) and which is advantageously formed by at least one narrow hinged flap strip (140).

17. Packaging blank according to one of claims 11 to 16, **characterised in that** the insertion recess (121) is closed completely by the attachment flap (11) which can be fitted with the retaining element (21), wherein the line punches (120) cutting away attachment flap (11) are designed for the passage for flat ring sections (202) of the retaining element (21).

18. Packaging blank according to one of claims 11 to 17, **characterised in that** the fittable attachment flap (11) in its dimension transversely to the plug-in direction is adapted to a plug-in inner dimension of the retaining element (21) for form-fitting seat of the retaining element (21) on the attachment flap (11).

19. Packaging blank according to claim 18, **characterised in that** the attachment flap (11) has dimensions and is designed to be resilient so that the retaining element (21) comes to rest in the clamping seat on the attachment flap (11).

20. Packaging container (3) having at least one reinforced wall (30), on which at least one attachment device (2) is arranged, which has a retaining element (21) and an assigned insertion recess (121) in the wall (30), wherein a brace-like element (31) preferably extending completely over one wall dimension for reinforcing the wall (30) is retained by the retaining element (21), wherein the reinforcing element (31) is attached in particular to several attachment devices (2) arranged in series, **characterised in that** the attachment device (2) with attachment flap (11) is designed according to one of claims 1 to 10.

21. Packaging container according to claim 20, **characterised in that** the attachment flap (11) for adjoining the retaining element (21), which is arranged with a retaining means (201-203) for at least one reinforcing element (31) as required on the outer side or the inner side of the packaging container (3), can be pivoted out towards the outer side of the container (3).

22. Packaging container according to claim 20 or 21, **characterised in that** the packaging container (3) has at least one reinforcing wall (30) with at least one attachment device (2), which retains a reinforcing element (31) in each case on the outer side and on the inner side of the packaging container (3) to form a double support.

## Revendications

1. Dispositif de fixation (2, 200) pour fixer un élément (31), de type montant et destiné à renforcer la paroi (30), à une paroi (30), en matériau pliable, d'un récipient d'emballage (3), ledit dispositif de fixation comportant au moins un élément de retenue (21) destiné à maintenir l'élément de renforcement (31), ainsi qu'un évidement d'insertion associé (121) ménagé dans la paroi (30) et destiné à insérer l'élément de retenue (21), **caractérisé en ce que** le dispositif de fixation (2) est constitué d'au moins un volet de fixation (11), apte à sortir par pivotement d'une portion de la paroi à renforcer (30) et formant ainsi l'au moins un évidement d'insertion (121), et de l'au moins un élément de retenue (21) qui est monté sur le volet de fixation associé (11), le volet de fixation (11) étant destiné, dans une position sortie par pivotement, à mettre en place l'élément de retenue (21) et, dans une position fermée, à fixer l'élément de retenue (21) mis en place.

2. Dispositif de fixation selon la revendication 1, **caractérisé en ce que** le volet de fixation (11) est formé par un volet subdivisé en au moins deux parties de volet (111, 112) par rapport à un axe d'articulation de volet (100), l'élément de retenue (21) étant mis en place sur au moins une première partie de volet (111) et au moins une deuxième partie de volet (112), opposée à la première partie de volet (111) par rapport à l'axe d'articulation (100), formant un élément de manipulation destiné à faire pivoter le volet de fixation (21).

3. Dispositif de fixation selon la revendication 1 ou 2, **caractérisé en ce que**, pour effectuer la sortie par pivotement, le volet de fixation (11) est conformé avec au moins une portion de manipulation (131) qui reste dégagée de l'au moins un élément de retenue (21) mis en place.

4. Dispositif de fixation selon l'une des revendications 1 à 3, **caractérisé en ce que**, en position fermée, le volet de fixation (11) et l'au moins un élément de retenue (21) mis en place ferment totalement l'évidement d'insertion correspondant (121).

5. Dispositif de fixation selon l'une des revendications 1 à 4, **caractérisé en ce qu'**un ajustement serré est réalisé entre le volet de fixation (11) et l'au moins un élément de retenue (21) mis en place sur celui-ci.

6. Dispositif de fixation selon l'une des revendications 1 à 5, **caractérisé en ce que** l'élément de retenue (21) est formé par une bague de retenue (210) qui pénètre partiellement dans la portion de paroi et dont la section est de façon appropriée rectangulaire.

7. Dispositif de fixation selon la revendication 6, **caractérisé en ce que** la bague de retenue (210) et l'évidement d'insertion (121) sont dimensionnés de telle sorte qu'un oeillet de retenue (20), réalisé par le volet de fixation (11) et la bague de retenue (210) et destiné à loger par complémentarité de formes l'élément de renforcement (31), est formé sur au moins un côté de la paroi à renforcer (30).

8. Dispositif de fixation selon la revendication 6 ou 7, **caractérisé en ce que** la bague de retenue (210) est une bague ouverte qui présente un creux de passage (213) et qui est conformée pour être élastique avantageusement transversalement au creux de passage (213).

9. Dispositif de fixation selon l'une des revendications 1 à 8, **caractérisé en ce que** l'élément de retenue (21) est formé sur au moins un côté, prévu pour l'insertion dans l'évidement d'insertion (121), avec au moins une saillie (211) définissant la profondeur d'insertion de l'élément de retenue (21), de façon appropriée au moins un bord (212) étant formé en retrait et définissant deux saillies (211).

10. Dispositif de fixation selon l'une des revendications 1 à 9, **caractérisé en ce que** l'au moins un dispositif de fixation (2) possède un volet de fixation (11) apte à sortir par pivotement au niveau d'une paroi renforcée (30) du côté extérieur du récipient (3) afin de mettre en place l'élément de retenue (21) et l'élément de retenue (21) est disposé et conformé de telle sorte qu'au moins un moyen de retenue (202, 201 ; 201, 203) de l'élément de retenue (21) vient se placer, lorsque le volet de fixation (11) est fermé, avec au moins un élément de renforcement (31) du côté extérieur et/ou du côté intérieur du volet de fixation (11).

11. Flan d'emballage (1) d'un dispositif de fixation (2) selon l'une des revendications 1 à 10, le flan (1) étant en matériau pliable tel que du carton ondulé, du carton ou un matériau analogue et possédant au moins une zone de flan destinée à former une paroi (30) d'un récipient d'emballage (3) sur laquelle est ménagé l'au moins un évidement d'insertion (121) destiné à l'élément de retenue (21) destiné à fixer l'élément de renforcement (31) destiné à renforcer la paroi (30), **caractérisé en ce que** au moins un volet de fixation (11) est réalisé dans le matériau pliable, lequel volet de fixation est articulé au moyen d'au moins une ligne de pliage (101) et est apte à sortir du plan du flan en pivotant autour d'une ligne d'articulation (10) ainsi formée afin de former l'évidement d'insertion (121) destiné à l'élément de retenue (21) ; lorsqu'il est dans une position sortie par pivotement dans laquelle l'évidement d'insertion (121) destiné à l'élément de retenue (21) est dégagé, le volet de fixation (11) est destiné au moyen d'une portion (111) à mettre place l'élément de retenue (21) et, lorsqu'il est en position fermée, à fixer l'élément de retenue (21) mis en place sur le volet de fixation (11).

12. Flan d'emballage selon la revendication 11, **caractérisé en ce que** le volet de fixation (11) est conformé, sur son côté de mise en place libre recevant l'élément de retenue (21), avec un bord saillant (13) qui fait saillie de façon appropriée latéralement et qui forme un élément de manipulation (131) dégagé de l'élément de retenue (21) et destiné à replier le volet de fixation (11) dans la position de fixation de la bague de retenue.

13. Flan d'emballage selon la revendication 11 ou 12, **caractérisé en ce que** le volet de fixation (11) est conformé sur la ligne d'articulation (10), transversalement à celle-ci et à l'opposé de la portion (111) destiné à mettre en place l'élément de retenue (21), avec une portion dégagée (112) qui forme un élément de manipulation destiné à faire sortir par pivotement le volet de fixation (11).

14. Flan d'emballage selon l'une des revendications 11 à 13, **caractérisé en ce qu'**un élément de manipulation, se présentant avantageusement sous la forme d'un élément de volet (15) dégagé du volet de fixation (11), est adjacent à au moins un bord (13) du volet de fixation (11), l'élément de manipulation formant une prise traversante permettant de saisir par derrière le volet de fixation (11) afin de le faire sortir par pivotement.

15. Flan d'emballage selon l'une des revendications 11 à 14, **caractérisé en ce que** l'évidement d'insertion (121) est conformé avec des bords, dirigés transversalement à la ligne d'articulation de volet (10), qui viennent en appui, lorsque le volet de fixation (11) est dans la position de fixation et que l'élément de retenue (21) est mis en place, contre des bords (14) de l'élément de retenue (21) et forment ainsi un cadre pour l'élément de retenue (21).

16. Flan d'emballage selon la revendication 15, **caractérisé en ce que** au moins un bord de cadre (14) de l'évidement d'insertion (121) est formé par une portion de matériau qui se déforme lors de l'insertion de l'élément de retenue (21) et qui est formée de façon appropriée par au moins une étroite bande (140) repliable et articulée.

17. Flan d'emballage selon l'une des revendications 11 à 16, **caractérisé en ce que** l'évidement d'insertion (121) est totalement fermé par le volet de fixation (11) pouvant être monté avec l'élément de retenue (21), des lignes de découpe (120) libérant le volet de fixation (11) étant conformées pour permettre la prise de portions de bague plates (202) de l'élément de retenue (21).

18. Flan d'emballage selon l'une des revendications 11 à 17, **caractérisé en ce que** le volet de fixation montable (11) est adapté, quant à sa dimension transversale à la direction de mise en place, à une dimension intérieure de mise en place de l'élément de retenue (21) pour caler de façon ajustée l'élément de retenue (21) sur le volet de fixation (11).

19. Flan d'emballage selon la revendication 18, **caractérisé en ce que** le volet de fixation (11) est dimensionné et conformé en matériau élastique de sorte que l'élément de retenue (21) vient se caler par serrage sur le volet de fixation (11).

20. Récipient d'emballage (3) comportant au moins une paroi renforcée (30) sur laquelle est disposé au moins un dispositif de fixation (2) qui présente un élément de retenue (21) et un évidement d'insertion associé (121) ménagé dans la paroi (30), un élément (31), de type montant, qui s'étend avantageusement totalement sur une dimension de la paroi et qui est destiné à renforcer la paroi (30) étant maintenu par l'élément de retenue (21), l'élément de renforcement (31) étant fixé notamment au moyen de plusieurs dispositifs de fixation (2) disposés en rangée, **caractérisé en ce que** le dispositif de fixation (2) est conformé avec un volet de fixation (11) selon l'une des revendications 1 à 10.

21. Récipient d'emballage selon la revendication 20, **caractérisé en ce que** le volet de fixation (11) peut être sorti par pivotement du côté extérieur du récipient (3) pour mettre en place l'élément de retenue (21) qui est disposé avec un moyen de retenue (201-203) destiné à au moins un élément de renforcement (31) situé au choix du côté extérieur ou du côté intérieur du récipient d'emballage (3).

22. Récipient d'emballage selon la revendication 20 ou 21, **caractérisé en ce que** le récipient d'emballage (3) possède au moins une paroi de renforcement (30) comportant au moins un dispositif de fixation (2) qui maintient un élément de renforcement (31) placé du côté extérieur et un élément de renforcement (31) placé du côté intérieur du récipient d'emballage (3) afin de former une double colonne de soutien.
